# EUROPÄISCHE PATENTSCHRIFT

(11) **EP 1 601 828 B1**
(45) Veröffentlichungstag und Bekanntmachung des Hinweises auf die Patenterteilung: **07.05.2008**
(21) Anmeldenummer: 03788968.0
(22) Anmeldetag: 24.10.2003
(51) Int. Cl.: D06F 31/00

(54) **VORRICHTUNG ZUR BEHANDLUNG VON GÜTERN**
DEVICE FOR TREATING GOODS
DISPOSITIF POUR TRAITER DES ARTICLES

(30) Priorität: 08.03.2003 DE 10310103
(43) Veröffentlichungstag der Anmeldung: 07.12.2005
(73) Patentinhaber: Och, Jens, 15711 Königs Wusterhausen (DE)
(72) Erfinder: Och, Jens, 15711 Königs Wusterhausen (DE)
(74) Vertreter: Schneider, Henry
(86) Internationale Anmeldenummer: PCT/EP2003/011878
(87) Internationale Veröffentlichungsnummer: WO 2004/079077

(56) Entgegenhaltungen:
- DE-C- 699 488
- US-A- 2 655 021

## Beschreibung

Die Erfindung betrifft eine Vorrichtung zur Behandlung von Gütern, mit einem Behandlungsbehälter zur Aufnahme der Güter und einem Arbeitsbehälter zur Aufnahme eines Behandlungsmediums oder dergleichen und eine Antriebseinrichtung zum Antrieb des Behandlungsbehälters.

Vorrichtungen der gattungsgemäßen Art sind bekannt. Derartige Vorrichtungen sind beispielsweise als so genannte Trommelwaschmaschinen bekannt, wobei eine Waschtrommel als Behandlungsbehälter in einem Laugenbehälter als Arbeitsbehälter angeordnet ist. Die Waschtrommel ist mittels eines Antriebes, insbesondere eines Elektromotors, antreibbar. Hierdurch wird in bekannter Weise in die Waschtrommel einbringbares waschfähiges Gut, insbesondere Wäsche, gewaschen, gespült, gegebenenfalls geschleudert und/oder getrocknet. Derartige Waschmaschinen sind üblicherweise als Haushaltswaschmaschinen oder Industriewaschmaschinen ausgebildet, mittels denen eine sehr begrenzte Menge von waschfähigem Gut behandelt werden kann.

Bekannt sind ferner so genannte Bottichwaschmaschinen, bei denen mittels Rührwerken oder dergleichen in den Bottich eingeführtes waschfähiges Gut bewegt wird. Hierbei ist nachteilig, dass neben der schwierigen Handhabung eine aufwendige Befüllung beziehungsweise Entnahme des waschfähigen Gutes erfolgen muss.

Ein Vorrichtung zum Waschen von Waschgut ist in der Patentschrift DE 699 488 C beschrieben. Diese Vorrichtung weist mehrere das Waschgut aufnehmende Innentrommeln als Arbeitsbehälter auf, die auf im Innern von feststehenden, ein Behandlungsmittel enthaltenden, Behältern als Behandlungsbehälter angeordnete umlaufende Antriebswalzen aufsetzbar sind, wobei alle Innentrommeln die erforderliche Eintauchtiefe in das Behandlungsmittel in den Behältern haben. Nachteilig ist hier, dass bei einer Überführung des Arbeitsbehälters zu einer anderen Vorrichtung an jedem Behandlungsbehälter die entsprechenden Antriebe, hier die Antriebswalzen, vorgehalten werden müssen.

Der Erfindung liegt die Aufgabe zugrunde, eine Vorrichtung zur Behandlung von Gut zu schaffen, die sich durch einen einfachen Aufbau auszeichnet, flexibel einsetzbar ist und insbesondere die Behandlung größerer Mengen von Gut gestattet.

Erfindungsgemäß wird diese Aufgabe durch eine Vorrichtung mit den im Anspruch 1 genannten Merkmalen gelöst. Die Vorrichtung zur Behandlung von Gütern weist einen Behandlungsbehälter zur Aufnahme des Gutes und einen Arbeitsbehälter zur Aufnahme eines Behandlungsmediums oder dergleichen und eine Antriebseinrichtung zum Antrieb des Behandlungsbehälters auf, wobei der Behandlungsbehälter und der Arbeitsbehälter separate Baueinheiten bilden, die erst bei ihrem bestimmungsgemäßen Einsatz zu der Vorrichtung komplettierbar beziehungsweise komplettiert sind und der Antrieb am Behandlungsbehälter angeordnet ist.

Dadurch, dass der Behandlungsbehälter und der Arbeitsbehälter separate Baueinheiten bilden, die erst bei ihrem bestimmungsgemäßen Einsatz zu der Vorrichtung zur Behandlung von Gut komplettierbar beziehungsweise komplettiert sind, ist vorteilhaft möglich, den Behandlungsbehälter mit dem daran angeordneten Antrieb unabhängig von dem Arbeitsbehälter zu befüllen beziehungsweise zu entleeren, wobei zudem von Vorteil ist, dass ein Behandlungsbehälter mehreren, vorzugsweise mit unterschiedlichen Behandlungsmedien befüllten Arbeitsbehältern zuordbar ist. So kann insbesondere ein einmal mit Gut befüllter Behandlungsbehälter mit daran angeordnetem Antrieb nacheinander in ein Desinfektionsbad, ein Waschbad, wenigstens ein Spülbad oder dergleichen eingebracht werden. Dies gestattet eine optimale Ausnutzung der in den jeweiligen Arbeitsbehältern sich befindenden Reinigungsmedien, beispielsweise des Desinfektionsmittels, der Waschlauge, des Spülwassers und dergleichen, auch durch Mehrfachnutzung.

Im Sinne der Erfindung wird unter Behandlung insbesondere Waschen, Reinigen, Imprägnieren, Walken, Appretieren, Färben, Stärken, Bleichen, Flammschutzimprägnieren, Pflegeschutzimprägnieren oder dergleichen verstanden.

Durch die Anordnung des Antriebes am Behandlungsbehälter ist vorteilhaft möglich, die Arbeitsbehälter selber relativ einfach zu gestalten und ein Behandlungsbehälter mit dem Antrieb für unterschiedlichste Behandlungsvorgänge zu nutzen. Insbesondere ist bevorzugt, wenn der Antrieb ein Elektromotor umfasst. Hierdurch lassen sich Steuerungsvorgänge, beispielsweise eine Antriebsdrehzahl des Behandlungsbehälters, eine Drehrichtung des Behandlungsbehälters, eine Zeitdauer einer Drehbewegung des Behandlungsbehälters und dergleichen in einfacher Weise regeln beziehungsweise steuern.

In weiterer bevorzugter Ausgestaltung der Erfindung ist vorgesehen, dass der Behandlungsbehälter eine Trommel, insbesondere eine rotationssymmetrisch aufgebaute Trommel, ist, die um ihre Längsachse rotierbar angeordnet ist. Hierdurch lässt sich der Behandlungsbehälter in relativ einfacher Weise gestalten und zusätzliche konstruktive Unwuchten des Behandlungsbehälters lassen sich vermeiden.

Darüber hinaus ist in bevorzugter Ausgestaltung der Erfindung vorgesehen, dass der Behandlungsbehälter wenigstens eine Einfüllöffnung für das zu behandelnde Gut aufweist, wobei die wenigstens eine Einfüllöffnung vorzugsweise auf einer Mantelfläche des Behandlungsbehälters angeordnet ist. Hierdurch kann in einfacher Weise das zu behandelnde Gut durch die Einfüllöffnung in den Behandlungsbehälter eingebracht werden. Insbesondere bei einer größeren Menge gleichzeitig zu behandelnden Gutes können so technische Hilfsmittel, wie beispielsweise Förderbänder, Trichter, Lasthilfsmittel oder dergleichen, eingesetzt werden.

Ferner ist in bevorzugter Ausgestaltung der Erfindung vorgesehen, dass der Behandlungsbehälter eine Entnahmeöffnung für das behandelte Gut aufweist, wobei die Entnahmeöffnung vorzugsweise an einer Stirnseite des Behandlungsbehälters angeordnet ist. Hierdurch ist vorteilhaft möglich, die Entnahme des behandelten Gutes aus dem Behandlungsbehälter in einfacher Weise zu realisieren. Dadurch, dass die Stirnseite des Behälters öffnenbar ist, ist eine leichte Zugänglichkeit zu dem behandelten Gut möglich. Insbesondere lassen sich auch technische Hilfsmittel, wie beispielsweise Lastzugmittel oder dergleichen, einsetzen, um durch Bildung einer schiefen Ebene das behandelte Gut selbsttätig aus dem Behandlungsbehälter herauszuführen.

Ferner ist in bevorzugter Ausgestaltung der Erfindung vorgesehen, dass die Entnahmeöffnung eine Teilkreisfläche der Stirnfläche des Behandlungsbehälters bildet. Hierdurch lässt sich vorteilhaft die drehbare Aufhängung des Behandlungsbehälters und die öffnenbare Stirnseite in einfacher Weise kombinieren.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine schematische Vorderansicht eines Behandlungsbehälters;
- Figur 2: eine schematische Seitenansicht eines Behandlungsbehälters und
- Figur 3: eine schematische Gesamtansicht einer möglichen Ausführungsvariante einer Vorrichtung zum Behandeln von waschfähigen Gütern.

Figur 1 zeigt einen insgesamt mit 10 bezeichneten Behandlungsbehälter zur Aufnahme von im Einzelnen nicht dargestellten waschfähigem Gut. Der Behandlungsbehälter 10 umfasst eine Rahmenkonstruktion 12, innerhalb der eine Trommel 14 angeordnet ist, die um ihre Längsachse 16 rotierbar ist. Die Trommel 14 ist über ein erstes Lager 18 an einem Lagerarm 20 angeordnet, der seinerseits kraftschlüssig mit dem Rahmen 12 verbunden ist. Über ein zweites Lager 22 ist die Trommel 14 mit einem Antrieb 24 verbunden. Der Antrieb 24 umfasst einen Elektromotor 26 und ein Getriebe 28. Der Antrieb 24 ist über einen Lagerbock 30 kraftschlüssig mit dem Rahmen 12 verbunden. Der Rahmen 12 umfasst wenigstens eine, hier zwei Vorrichtungen 32, mittels denen der Behandlungsbehälter 10 - mit einem in Figur 1 nicht dargestellten Kran oder dergleichen - angehoben beziehungsweise abgesenkt werden kann.

Die Trommel 14 besitzt wenigstens eine Einfüllöffnung 34, die in einer Mantelfläche 36 angeordnet ist. Die Einfüllöffnung 34 ist durch einen Deckel 38 verschließbar. Der Deckel 38 kann hierbei, wie dargestellt, mittels einer Handhabungseinrichtung 40 von einer Verschließposition (dargestellt) in eine Offenposition und umgekehrt verschoben werden. Nach einem anderen Ausführungsbeispiel kann der Deckel 38 auch über Scharniere oder dergleichen gelenkig mit der Trommel 14 verbunden sein. In jedem Fall ist der Deckel 38 in seiner Verschließposition mittels im Einzelnen nicht dargestellter Elemente, beispielsweise Schraubverbindungen, Klemmverbindungen oder dergleichen, arretierbar.

Die Trommel 14 besitzt eine Anzahl von Öffnungen 56, die - wie in Figur 1 gezeigt - nebeneinander liegend auf einer gedachten Koaxialen zur Längsachse 16 angeordnet sein können. Nach einem weiteren, nicht dargestellten Ausführungsbeispiel können die Öffnungen 56 auch auf einer gedachten Umfangslinie um die Längsachse 16 angeordnet sein. Innerhalb der Trommel 14 sind hier nicht dargestellte Mitnehmer, beispielsweise in Form von Leitblechen, noppenartigen Vorsprüngen oder dergleichen, angeordnet.

An einer Stirnseite 42 weist die Trommel 14 eine Entnahmeöffnung 44 auf, die mittels eines Deckels 46 verschließbar ist. Der Deckel 46 ist über ein Scharnier 48 gelenkig an der Trommel 14 befestigt.

Zur weiteren Verdeutlichung ist in Figur 2 eine Seitenansicht des Behandlungsbehälters 10 mit Blick auf die Stirnseite 42 gezeigt. Gleiche Teile wie in Figur 1 sind mit gleichen Bezugszeichen versehen und nicht nochmals erläutert.

Anhand der Darstellung in Figur 2 wird deutlich, dass der Deckel 46 lediglich eine Teilkreisfläche der Stirnseite 42 überdeckt. In einem Winkelbereich α, der beispielsweise im Bereich zwischen 30° und 60° liegt, ist die Stirnseite 42 durch einen im Wesentlichen plattenförmigen Körper 50 verschlossen. Dieser Körper 50 ist einerseits fest mit der Trommel 14 und andererseits mit dem Lager 18 verbunden. Zwischen Deckel 46 und Körper 50 ist eine Teilungsfuge 52 erkennbar, die somit im Bereich des Körpers 50 die Begrenzung der Entnahmeöffnung 44 bildet. Durch diese Ausgestaltung wird erreicht, dass die Trommel 14 über den Lagerarm 20 und das Lager 18 drehbeweglich um ihre Längsachse 16 an dem Rahmen 12 befestigt ist und trotzdem die Stirnseite 42 durch Öffnen des Deckels 46 als Entnahmeöffnung zur Verfügung steht. Der Deckel 46 ist um das Scharnier 48 - gemäß Darstellung in Figur 2 aus der Papierebene hinaus - nach vorne klappbar. Zum sicheren Verschließen des Deckels 46 sind Verschlusselemente 54 vorgesehen, die beispielsweise als Schraubverbinder ausgebildet sind.

Der in Figur 1 und 2 dargestellte Behandlungsbehälter 10 zeigt folgende, anhand von Figur 3 näher erläuterte Funktionen:

Figur 3 zeigt schematisch die erfindungsgemäße Vorrichtung in einer Gesamtansicht. Anhand der Darstellung wird deutlich, dass die Vorrichtung wenigstens ein, in der Regel mehrere - gemäß dem hier dargestellten Ausführungsbeispiel sechs - Arbeitsbehälter 58 umfasst. Die Anzahl der Arbeitsbehälter 58 richtet sich nach dem gewünschten Behandlungsverfahren des zu behandelnden Gutes. So kann beispielsweise, gemäß der Darstellung von rechts betrachtet, zunächst in zwei Arbeitsbehältern 58 ein Desinfektionsbad 60, im nächsten Arbeitsbehälter 58 eine Waschlauge 62 und in den weiteren drei Arbeitsbehältern 58 jeweils ein Spülbad 64 vorgesehen sein.

Der Behandlungsbehälter 10 ist beispielsweise mittels eines Portalkranes 66 bewegbar. Der Behandlungsbehälter 10 wird in eine Befüllposition verbracht. Dort wird, wie schematisch angedeutet, in die Trommel 14 über die geöffnete Einfüllöffnung 34 (Figur 1) das zu behandelnde Gut eingebracht. Hierbei können mechanische Hilfsmittel, wie Förderbänder 68, Trichter 70, oder dergleichen, genutzt werden.

Nach Befüllung des Behandlungsbehälters 10 wird dieser mittels des Portalkranes 66 nacheinander in die gewünschten Arbeitsbehälter 58 verbracht. Gemäß der Darstellung ist beispielsweise ein Behandlungsbehälter 10 in den zweiten Arbeitsbehälter 58 mit einer Desinfektionslösung 60 verbracht worden.

Nachdem der Behandlungsbehälter 10 in den gewünschten Arbeitsbehälter 58 verbracht ist, wird über den Antrieb 24 die Trommel 14 in Rotation um ihre Längsachse 16 versetzt. Entsprechend einer Steuerung kann hierbei die Drehzahl der Trommel 14, die Drehrichtung der Trommel 14 und die Drehdauer der Trommel 14 variiert werden. Nach einem konkreten Ausführungsbeispiel kann vorgesehen sein, dass der Behandlungsbehälter 10 zunächst in einen Arbeitsbehälter 58 mit einem Desinfektionsbad 60, anschließend in einen Arbeitsbehälter 58 mit Waschlauge 62 und schließlich in einen Arbeitsbehälter 58 mit einem Spülbad 64 verbracht wird.

Nach Abschluss der vorgesehenen Behandlung der zu behandelnden Güter wird der Behandlungsbehälter 10 separat abgestellt. Über die geöffnete Entnahmeöffnung 44, wie die linke Darstellung in Figur 3 verdeutlicht, kann dann das behandelte Gut entnommen werden. Hier wird auch die Öffnung des Deckels 46 verdeutlicht, wobei der Abschnitt 50 der Stirnseite 42 an der Trommel 14 verbleibt.

Es hat sich gezeigt, dass mittels der aus dem Behandlungsbehälter 10 und dem Arbeitsbehälter 58 bestehenden Vorrichtung eine sehr effektive Behandlung von zu behandelnden Gütern in großer Menge möglich ist. Insbesondere kann durch die den Behandlungsbehältern 10 zugeordneten Antriebe 24 der Behandlungsbehälter 10 ohne großen Aufwand in beziehungsweise aus die Arbeitsbehälter 58 verbracht werden. Besondere mechanische und/oder medienführende Verbindungen, zum Beispiel Elektroanschlüsse oder dergleichen, zwischen dem Behandlungsbehälter 10 und dem Arbeitsbehälter 58 sind nicht erforderlich. Denkbar ist auch, mehrere Behandlungsbehälter 10 parallel einzusetzen. Das heißt, während beispielsweise ein Behandlungsbehälter 10 in einem Desinfektionsbad 60 eingebracht ist, kann ein weiterer Behandlungsbehälter 10 sich bereits im Waschbad 62 und ein weiterer Behandlungsbehälter 10 in einem Spülbad 64 befinden. So kann parallel die Abarbeitung der einzelnen erforderlichen Verarbeitungsgänge erfolgen.

Zumindest einzelnen der Arbeitsbehälter 58 kann eine Heizeinrichtung zugeordnet sein. Gemäß der Darstellung in Figur 3 ist dem die Waschlauge 62 enthaltenden Arbeitsbehälter 58 eine Heizeinrichtung 72 zugeordnet, mit dem die Waschlauge 62 temperierbar ist. Beispielsweise kann ein Aufheizen auf einen Temperaturbereich zwischen 40 °C und 60 °C erfolgen.

Anhand der vorstehenden Erläuterungen wird deutlich, dass sich die Vorrichtung 10 insbesondere zum Waschen und/oder Reinigen relativ großflächiger textiler Gewebe oder dergleichen eignet. Insbesondere großvolumige, nicht oder schwach saugfähige Materialien können mittels der Vorrichtung 10 effektiv gereinigt werden. Hier ist insbesondere das Waschen von Zeltplanen oder komplexer Zeltstrukturen möglich. Insbesondere textile, flächige Gewebe mit komplizierter Oberflächengestaltung, wie beispielsweise Wölbungen, Überlappungen, Verschlüsse, Taschen, Hohlräume oder dergleichen, lassen sich sehr effektiv waschen beziehungsweise reinigen. Ein weiteres Einsatzgebiet ist beispielsweise das Waschen beziehungsweise Reinigen von zum Hochwasserschutz eingesetzter kontaminierter Sandsäcke.

Aufgrund der erheblichen Bearbeitungskapazitäten - so sind Behandlungsbehälter 10 denkbar, die bis zu 10 Tonnen zu behandelndes Gut aufnehmen können - ist eine effektive Behandlung großer Mengen in kurzer Zeit möglich. Hierdurch eignet sich die Vorrichtung 10 neben turnusmäßigem Waschen beziehungsweise Reinigen von zu behandelnden Gütern, beispielsweise Zelten, zum Einsatz im Katastrophenfall.

Nach einem weiteren, nicht dargestellten Ausführungsbeispiel kann auch vorgesehen sein, dass in einem Arbeitsbehälter gleichzeitig mehrere Behandlungsbehälter einbringbar beziehungsweise eingebracht sind.

### Bezugszeichenliste

- 10: Behandlungsbehälter
- 12: Rahmen
- 14: Trommel
- 16: Längsachse
- 18: Lager
- 20: Lagerraum
- 22: Lager
- 24: Antrieb
- 26: Elektromotor
- 28: Getriebe
- 30: Lagerbock
- 32: Vorrichtung
- 34: Einfüllöffnung
- 36: Mantelfläche
- 38: Deckel
- 40: Handhabungseinrichtung
- 42: Stirnseite
- 44: Entnahmeöffnung
- 46: Deckel
- 48: Scharnier
- 50: Abschnitt
- 52: Teilungsfuge
- 54: Befestigungselement
- 56: Öffnungen
- 58: Arbeitsbehälter
- 60: Desinfektionsbad
- 62: Waschlauge
- 64: Spülbad
- 66: Portalkran
- 68: Förderbänder
- 70: Trichter
- 72: Heizeinrichtung

## Patentansprüche

1. Vorrichtung zur Behandlung von Gütern, mit einem Behandlungsbehälter zur Aufnahme des Gutes und einem Arbeitsbehälter zur Aufnahme eines Behandlungsmediums oder dergleichen und einer Antriebseinrichtung zum Antrieb des Behandlungsbehälters, wobei der Behandlungsbehälter (10) und der Arbeitsbehälter (58) separate Baueinheiten bilden, die erst bei ihrem bestimmungsgemäßen Einsatz zu der Vorrichtung komplettierbar beziehungsweise komplettiert sind
**dadurch gekennzeichnet, dass**
der Antrieb (24) am Behandlungsbehälter (10) angeordnet ist.

2. Vorrichtung nach einem der vorhergehenden Ansprüche,
**dadurch gekennzeichnet, dass**
der Antrieb (24) ein Elektromotor (26) umfasst.

3. Vorrichtung nach einem der vorhergehenden Ansprüche,
**dadurch gekennzeichnet, dass**
der Behandlungsbehälter (10) eine Trommel (14) umfasst, die um ihre Längsachse (16) rotierbar angeordnet ist.

4. Vorrichtung nach einem der vorhergehenden Ansprüche,
**dadurch gekennzeichnet, dass**
der Behandlungsbehälter (10) wenigstens eine Einfüllöffnung (34) für das Gut aufweist.

5. Vorrichtung nach einem der vorhergehenden Ansprüche,
**dadurch gekennzeichnet, dass**
die wenigstens eine Einfüllöffnung (34) auf einer Mantelfläche (36) des Behandlungsbehälters (10) angeordnet ist.

6. Vorrichtung nach einem der vorhergehenden Ansprüche,
**dadurch gekennzeichnet, dass**
die Einfüllöffnung (34) mittels eines Deckels (38) verschließbar ist.

7. Vorrichtung nach einem der vorhergehenden Ansprüche,
**dadurch gekennzeichnet, dass**
der Behandlungsbehälter (10) eine Entnahmeöffnung (44) für das gewaschene Gut aufweist.

8. Vorrichtung nach einem der vorhergehenden Ansprüche,
**dadurch gekennzeichnet, dass**
die Entnahmeöffnung (44) an einer Stirnseite (42) des Behandlungsbehälters (10) angeordnet ist.

9. Vorrichtung nach einem der vorhergehenden Ansprüche,
**dadurch gekennzeichnet, dass**
die Entnahmeöffnung (44) eine Teilkreisfläche der Stirnseite (42) bildet.

10. Vorrichtung nach einem der vorhergehenden Ansprüche,
**dadurch gekennzeichnet, dass**
der Behandlungsbehälter (10) auf seiner Mantelfläche (36) wenigstens eine Öffnung (56) zum Eintritt beziehungsweise Austritt des Behandlungsmediums aufweist.

11. Vorrichtung nach einem der vorhergehenden Ansprüche,
**dadurch gekennzeichnet, dass**
der Behandlungsbehälter (10) eine Vielzahl von Öffnungen (56) aufweist, die auf einer gedachten Umfangslinie und/oder einer gedachten Koaxialen der Trommel (14) angeordnet sind.

12. Vorrichtung nach einem der vorhergehenden Ansprüche,
**dadurch gekennzeichnet, dass**
der Arbeitsbehälter (58) eine Heizeinrichtung (72) umfasst.

13. Vorrichtung nach einem der vorhergehenden Ansprüche,
**dadurch gekennzeichnet, dass**
einem Behandlungsbehälter (10) mehrere Arbeitsbehälter (58) zugeordnet sind.

## Claims

1. A device for treating goods, with a treatment container for retaining the goods and an operating container for retaining a treatment medium or similar and a drive facility for driving the treatment container, wherein the treatment container (10) and the operating container (58) form separate construction units, which can be complemented or are complemented for the device only when used as intended,
**characterized in that**
the drive (24) is arranged on the treatment container (10).

2. A device according to any one of the preceding claims,
**characterized in that**
the drive (24) comprises an electric motor (26).

3. A device according to any one of the preceding claims,
**characterized in that**
the treatment container (10) comprises a drum (14) which is arranged around its longitudinal axis (16) in a rotatable manner.

4. A device according to any one of the preceding claims,
**characterized in that**
the treatment container (10) comprises at least one filling opening (34) for the goods.

5. A device according to any one of the preceding claims,
**characterized in that**
the at least one filling opening (34) is arranged on a casing surface (36) of the treatment container (10).

6. A device according to any one of the preceding claims,
**characterized in that**
the filling opening (34) can be closed by means of a lid (38).

7. A device according to any one of the preceding claims,
**characterized in that**
the treatment container (10) comprises a removal opening (44) for the washed goods.

8. A device according to any one of the preceding claims,
**characterized in that**
the removal opening (44) is arranged on a front side (42) of the treatment container (10).

9. A device according to any one of the preceding claims,
**characterized in that**
the removal opening (44) forms a pitch circle area on the front side (42).

10. A device according to any one of the preceding claims,
**characterized in that**
the treatment container (10) comprises on its casing surface (36) at least one opening (56) for the entrance or exit of the treatment medium.

11. A device according to any one of the preceding claims,
**characterized in that**
the treatment container (10) comprises a plurality of openings (56), which are arranged on an imagined circumferential line and/or an imagined coaxial of the drum (14).

12. A device according to any one of the preceding claims,
**characterized in that**
the operating container (58) comprises a heating facility (72).

13. A device according to any one of the preceding claims,
**characterized in that**
several operating containers (58) are assigned to a treatment container (10).

## Revendications

1. Dispositif pour traiter des articles, avec un réservoir de traitement pour la réception de l'article et avec un réservoir de travail pour la réception d'un agent de traitement ou similaire et avec un équipement d'entraînement pour l'entraînement du réservoir de traitement, le réservoir de traitement (10) et le réservoir de travail (58) formant des unités constructives séparées qui ne peuvent être complétées ou ne sont complétées pour constituer le dispositif que lors de leur mise en oeuvre conforme à l'utilisation prévue
**caractérisé en ce que**
l'entraînement (24) est disposé sur le réservoir de traitement (10).

2. Dispositif selon l'une des revendications précédentes,
**caractérisé en ce que**
l'entraînement (24) comprend un moteur électrique (26).

3. Dispositif selon l'une des revendications précédentes,
**caractérisé en ce que**
le réservoir de traitement (10) comprend un tambour (14) qui est disposé à rotation autour de son axe longitudinal (16).

4. Dispositif selon l'une des revendications précédentes,
**caractérisé en ce que**
le réservoir de traitement (10) présente au moins une ouverture de remplissage (34) pour l'article.

5. Dispositif selon l'une des revendications précédentes,
**caractérisé en ce que**
l'ouverture de remplissage (34), au moins au nombre de un, est disposée sur une surface d'enveloppe (36) du réservoir de traitement (10).

6. Dispositif selon l'une des revendications précédentes,
**caractérisé en ce que**
l'ouverture de remplissage (34) peut être fermée au moyen d'un couvercle (38).

7. Dispositif selon l'une des revendications précédentes,
**caractérisé en ce que**
le réservoir de traitement (10) présente une ouverture de prélèvement (44) pour l'article lavé.

8. Dispositif selon l'une des revendications précédentes,
**caractérisé en ce que**
l'ouverture de prélèvement (44) est disposée sur un côté frontal (42) du réservoir de traitement (10).

9. Dispositif selon l'une des revendications précédentes,
**caractérisé en ce que**
l'ouverture de prélèvement (44) forme une surface de cercle primitif du côté frontal (42).

10. Dispositif selon l'une des revendications précédentes,
**caractérisé en ce que**
le réservoir de traitement (10) présente sur sa surface d'enveloppe (36) au moins une ouverture (56) pour l'entrée ou la sortie de l'agent de traitement.

11. Dispositif selon l'une des revendications précédentes,
**caractérisé en ce que**
le réservoir de traitement (10) présente une multitude d'ouvertures (56) qui sont disposées sur une ligne de circonférence imaginaire et/ou une ligne coaxiale imaginaire du tambour (14).

12. Dispositif selon l'une des revendications précédentes,
**caractérisé en ce que**
le réservoir de travail (58) comprend un équipement de chauffage (7).

13. Dispositif selon l'une des revendications précédentes,
**caractérisé en ce que**
plusieurs réservoirs de travail (58) sont affectés à un réservoir de traitement (10).
